# EUROPÄISCHE PATENTSCHRIFT

(11) **EP 0 512 236 B1**
(45) Veröffentlichungstag und Bekanntmachung des Hinweises auf die Patenterteilung: **06.12.1995**
(21) Anmeldenummer: 92105216.3
(22) Anmeldetag: 26.03.1992
(51) Int. Cl.: B22C 5/18

(54) **Verfahren zur mechanischen Reinigung von Giessereialtsand**
Process for mechanical reclaiming of used foundry sand
Procédé de récupération mécanique de sable de fonderie décoché

(30) Priorität: 10.04.1991 DE 4111726
(43) Veröffentlichungstag der Anmeldung: 11.11.1992
(73) Patentinhaber: KGT GIESSEREITECHNIK GmbH, D-40219 Düsseldorf (DE)
(72) Erfinder: Godderidge, Volker, Dipl.-Ing., A-8952 Irdning (AT)
(74) Vertreter: Pfenning, Meinig & Partner

(56) Entgegenhaltungen:
- EP-A- 0 265 707
- EP-A- 0 343 272
- EP-A- 0 416 238
- DE-A- 1 806 842
- US-A- 4 144 088
- GIESSEREI Bd. 59, Nr. 20, 5. Oktober 1972, DÜSSELDORF, DE Seiten 599 - 607; JANSEN: 'Die Regenerierung von Formstoffen, besonders von kunstharzgebundenen Altsanden'
- GIESSEREI Bd. 76, Nr. 10, 15. Mai 1989, DÜSSELDORF, DE Seiten 350 - 358; WELLER: 'Möglichkeiten und Grenzen bei der Regenierung von Giessereialtsanden'
- Metal Handbook 9th Edition, Vol. 15, Casting, 1988, Metals Park, S. 352-354

## Beschreibung

Die Erfindung betrifft ein Verfahren zur mechanischen Reinigung von Gießereialtsand mittels thermo-mechanischer Regenerierung, wobei der Gießereialtsand pneumatisch gegen eine Umlenkhaube geblasen wird.

Es ist bekannt, bei verfahren zur thermo-mechanischen Regenerierung von Gießereialtsand nach einer thermischen Regenerierungsstufe, etwa im Wirbelschichtofen, eine pneumatisch-mechanische Nachreinigung vorzusehen. Dabei wird der thermisch regenerierte Gießereialtsand in einem der pneumatisch-mechanischen Nachreinigungsstufe zwischengeschalteten Übergabesilo gekühlt und anschließend mittels eines pneumatischen Förderers einem Sichter zugeführt. Der gekühlte Gießereialtsand wird über eine Förderleitung im Sichter gegen eine Prallglocke geblasen, und anschließend erfolgt in diesem eine herkömmliche Sichtung des Gießereialtsandes (DE OS 36 36 479).

Mit dieser kontinuierlich arbeitenden Verfahrensweise wird ein nur unwesentlich besserer Reinigungseffekt als bei herkömmlichen Sichtungsverfahren erzielt. Die bekanntermaßen nach einer thermischen Regenerierung am Altsand anhaftenden Verunreinigungen können nur beim einmaligen Aufprall auf die Prallglocke abgesprengt werden. Erfahrungsgemäß reicht jedoch eine einmalige mechanische Stoßbeaufschlagung für Gießereialtsand nicht aus, um alle Verunreinigungen von seiner Oberfläche zu entfernen, so daß der nach diesem Verfahren gereinigte Gießereialtsand nicht die erforderliche Qualität bezüglich Neusand erreicht. Im Sichter ist es nur möglich, die vom Gießereialtsand abgeplatzten Verunreinigungen auszutragen. Die Verunreinigungen, die durch den Aufprall auf die Prallglocke nicht entfernt wurden, bleiben nach wie vor als Totsubstanzen am Gießereialtsand und ver- bzw. behindern seinen Wiedereinsatz als hochqualitativer Kernsand. Dies ist besonders kritisch bei Gießereialtsandgemischen aus Kern- und Grünsand. Die organischen Bindemittel des Kernsandanteiles werden normalerweise mittels einer thermischen Regenerierung zufriedenstellend verbrannt, während der aktive anorganische Bentonit des Grünsandes in eine passive tote Phase überführt wird (Totbrennen). Dieser totgebrannte Bentonit ist äußerst schwierig und meist nur unvollständig von den Quarzkörnern des Gießereialtsandes entfernbar, da er durch die thermische Behandlung auf den Quarzkörnern des Gießereialtsandes aufgesintert ist. Gerade diese aufgesinterten Bentonite bewirken, daß der thermischmechanisch regenerierte Gießereialtsand für die Kernherstellung so gut wie nicht verwendbar ist und der Grünsandformherstellung zugeführt werden kann.

Trotz der relativ aufwendigen thermisch-mechanischen Regenerierung verbleibt somit noch ein großer Anteil an Gießereialtsand, der der Form- bzw. Kernherstellung nicht zugeführt werden kann und den bisher üblichen Weg auf eine Deponie gehen muß. Eine weitgehend vollständige Wiederverwendung des Gießereialtsandes für die Form- bzw. Kernherstellung ist nicht möglich.

Des weiteren ist ein Verfahren zur Regenerierung von Gießereischuttsanden, die Altsandgemische mit organischen und anorganischen Bindemitteln, die aktive und totgebrannte Bentonit und Kunstharze gegebenenfalls weitere Schlämmstoffe enthalten, bekannt. Bei diesem Verfahren erfolgt zum einen eine trockene Vorregenerierung, eine anschließende thermische Regenerierung und eine Nachreinigung. Bei der trockenen Vorregenerierung werden die Körner des Gießereialtsandes vorzugsweise horizontal, radial beschleunigt und gegen stillstehende Prallbleche geschleudert. der Gießereialtsand wird während der Vorregenerierung durch im Gegenstrom über ihn strömendes warmes Abgas aus der thermischen Regenerierung getrocknet und vorgewärmt (EP 0 149 595).

Bei dieser Verfahrensweise kommt es durch die mechanische bewegten Teile und den bei der Reinigung freigesetzten Staub zu erhöhtem Verschleiß, so daß die erforderliche Zuverlässigkeit nur mit entsprechendem Wartungsaufwand zu sichern ist. Für das verwendete Trocknungsprinzip, mit dem im Gegenstrom über den Gießereisand strömenden warmen Abgas aus der thermischen Regenerierung ist ein entsprechend hoher Zeitaufwand erforderlich.

In Gießerei, Bd. 76, Nr. 10, 15.05.1989, Düsseldorf, S. 350-358 und Metal Handbook 9th Edition, Vol. 15, Casting, 1988, Metals Park, S. 352-354 sind Regenerierungszellen für eine pneumatische Behandlung von Gießereialtsand beschrieben. In diesen Regenerierungszellen wird der Sand durch ein Blasrohr gegen eine Prallglocke beschleunigt und dadurch gereinigt. Dabei gelangt der Sand nach dem Aufprallen an der Glocke entweder wieder zur am unteren Ende des Blasrohres angeordneten Düse und wird erneut gegen die Prallglocke beschleunigt oder er trifft auf eine Ablenkplatte und wird entweder in eine nachfolgende Regenerierungszelle geleitet oder abgezogen.

Eine chargenweise Behandlung von in Gießereien anfallenden Altsanden wird in EP-A1 0 343 272 vorgeschlagen. Dabei wird der Sand in einem Behälter von sich um eine Achse drehenden Reibelementen behandelt, die durch die Charge bewegt werden.

Aufgabe der Erfindung ist es, Gießereialtsand thermisch-mechanisch so zu reinigen, daß er eine gleichbleibende Qualität aufweist, die der von Neusand nahekommt.

Erfindungsgemäß wird diese Aufgabe dadurch gelöst, daß der Gießereialtsand vor- und/oder nach einer thermischen Regenerierung chargenweise in einem gesonderten Apparat einer mechanisch-pneumatischen Reinigung unterzogen wird. Nach der Füllung des Behälters wird der Gießereialtsand oberhalb eines in einem Abstand von seinem Boden angebrachten und mit Öffnungen (vorzugsweise Düsenschrauben) versehenen Bleches, mit einem in einem Abstand von seinem senkrechten Blasrohr aus einer Blasdüse austretenden Luftstrom in das Blasrohr gesaugt. Der durch den Luftstrom beschleunigte Altsand gelangt durch das Blasrohr zu einer oberhalb des Blasrohres angebrachten Umlenkhaube und wird gegen deren Innenfläche geschleudert. Dabei platzen am Gießereialtsand anhaftende Verunreinigungen ab und können als Staub mittels des Luftstromes im Behälter durch eine an dessen Oberseite befindliche Öffnung ausgetragen werden. Der relativ schwere Gießereialtsand fällt dagegen wieder auf das mit Öffnungen versehene Blech des Behälters und gelangt wieder mit Hilfe des Luftstromes durch das Blasrohr zur Umlenkhaube, so daß der Reinigungsvorgang so oft wiederholt werden kann, bis der gewünschte Reinigungseffekt ereicht ist. Zu diesem Zeitpunkt kann ein am Behälter befindliches Ventil geöffnet werden, und der nunmehr gereinigte Gießereialtsand kann entweder einer nachfolgenden thermischen Regenerierung oder der Form- bzw. Kernherstellung zugeführt werden, je nachdem ob die mechanisch-pneumatische Reinigung als Vorreinigungs- oder Nachreinigungsstufe vorgesehen ist. Durch diese Verfahrensweise ist gesichert, daß der den Behälter verlassende Gießereialtsand eine gleichbleibende Qualität aufweist, daß alle Körner des Gießereialtsandes einer nahezu gleichen Anzahl von Reinigungszyklen im Behälter unterzogen wurden.

Durch die Parallelschaltung von mindestens zwei solcher Reinigungsbehälter ist ein quasikontinuierlicher Betrieb einer Gießereialtsandreinigungsanlage gewährleistet.

Bei der pneumatisch-mechanischen Reinigung tritt bei entsprechender Werkstoffwahl von Düse, Blasrohr und Umlenkhaube fast kein mechanischer Verschleiß auf. Des weiteren ist der Reinigungseffekt des Gießereialtsandes einfach regelbar durch die Variation des Luftförderdruckes, die Änderung des Abstandes am Blasrohrende und an der Umlenkhaube sowie eine entsprechende Einstellung des Auftreffwinkels des Gießereialtsandes auf die Umlenkhaube und die Dauer des Reinigungsvorganges. Die am Oberteil des Behälters befestigte Umlenkhaube kann durch einfache mechanische Mittel in verschiedenen Abständen zum Blasrohrende fixiert und eventuell um bestimmte Winkel geschwenkt werden. Dadurch ist es möglich, am Anfang des Reinigungsprozesses größere Reinigungseffekte zu erzielen und gegen Ende des Zyklus eine schonendere Behandlung der Körner zu erreichen.

Wird die pneumatisch-mechanische Reinigung als Vorreinigungsstufe eingesetzt, kann günstigerweise heiße Luft zur Förderung und Fluidisierung des Altsandes benutzt werden. Die Luft wird vorteilhafterweise unter Nutzung der Abwärme aus der thermischen Regenerierung erwärmt. Bei Temperaturen der heißen Luft oberhalb 350 °C ist ein sicheres und schnelles Abtrocknen besonders der anorganischen Verunreinigungen möglich. Die mechanische Vorreinigung von bentonitgebundenem Altsand wird durch die zwangsweise vorhandene Restfeuchtigkeit erschwert. Der noch aktive Bentonit nimmt viel Wasser auf und wirkt wie ein "Schmiermittel". Dadurch wird die durch Kornan-Korn-Reibung entstehende Reinigungswirkung reduziert. Durch die den Altsand allseitig umströmende heiße Förder- und Fluidisierungsluft wird die an diesem anhaftende Bentonitschicht sehr schnell getrocknet und versprödet, so daß sie sich leichter mechanisch entfernen läßt. Nach ausreichender Vorreinigung und Trocknung wird das Ventil am Behälter geöffnet und der nunmehr vorgewärmte und vorgereinigte Altsand einer thermischen Regenerierungssstufe, etwa einem Fließbettofen zugeführt. In dieser erfolgt dann die Reinigung das Altsandes von den an ihm haftenden organischen Bindemitteln und das "Totbrennen" der ebenfalls noch anhaftenden Bentonite.

An die thermische Regenerierungsstufe kann sich eine gleichartige pneumatisch-mechanische Reinigung anschließen. Dabei erweist es sich als vorteilhaft, im Behälterinneren oberhalb des mit Löchern versehenen Bleches einen wärmetauscher vorzusehen, der den von der Umlenkhaube herabfallenden Altsand kühlt. Der thermisch regenerierte Altsand gelangt mit einer Temperatur von ca 650 °C in den Behälter. Die Schamotthüllen der Quarzkörner sind in diesem Zustand weicher als nach einer Abkühlung auf ca. 50 °C. Dadurch ist eine schonendere Abreinigung der Schamotthüllen als bei vergleichsweise niedrigen Temperaturen gegeben, so daß mit einer niedrigeren Kornzerstörung zu rechnen ist. Durch die im Behälter vorzunehmende Kühlung verspröden die Bentonite, und es entstehen Wärmespannungen, was die einfachere Trennung ermöglicht. Nachfolgend soll die Erfindung anhand zweier Ausführungsbeispiele erläutert werden.

Dabei zeigt
- Fig. 1: eine pneumatisch-mechanische Reinigung von Gießereialtsand mit anschließender thermischer Regenerierung in einem Fließbettofen;
- Fig. 2: eine pneumatisch-mechanische Nachreinigung im Anschluß an eine thermische Regenerierung in einem Fließbettofen.

Bei einer Vorreinigung gemäß Figur 1 gelangt der Gießereialtsand aus einem Vorbehälter 1 in den Reinigungsbehälter 2. Von einem Gebläse 6 wird ein Luftstrom erzeugt, der den wärmetauscher 7 durchläuft und in diesem durch die Wärme des Fließbettofens 10 erhitzt wird. Die Luft erwärmt sich im Wärmetauscher 7 auf Werte von 400 - 500 °C (mindestens 350 °C). Durch die Luftführung 3 gelangt die nunmehr heiße Luft in den Reinigungsbehälter 2 und fördert den Altsand durch das Blasrohr 4. Der mit dem Luftstrom beschleunigte Altsand prallt gegen die Umlenkhaube 5 und an ihm haftende Verunreinigungen, besonders anorganische Bindemittel platzen dabei ab. Durch das sehr heiße Fördermedium Luft, das den Altsand allseitig umströmt, erfolgt eine sehr schnelle Trocknung des Bentonites. Dieses versprödet und läßt sich dadurch leichter vom Altsand entfernen.

Nach dem Aufprall auf die Umlenkhaube 5 fällt der Altsand auf ein mit Löchern versehenes Blech 19, das oberhalb des Reinigungsbehälterbodens angebracht ist. In den Öffnungen des Bleches 19 befinden sich Düsenschrauben, vorzugsweise quergebohrte Hohlschrauben, durch die die Luft in den Reinigungsbehälter 2 strömt und den Gießereialtsand fluidisiert. Der auf dem Bodenblech 19 des Reinigungsbehälters befindliche Gießereialtsand gelangt wiederum zum Blasrohr 4 und wird mittels der Luftströmung in dieses gesaugt. Der Altsand durchläuft diesen Kreislauf so oft, bis ein bestimmter Trocknungs- und Reinigungseffekt bzw. eine bestimmte Vorwärmtemperatur erreicht ist, um dann über die Leitung 17 aus dem Reinigungsbehälter 2 entfernt zu werden. Am Reinigungsbehälter 2 befindet sich eine nicht dargestellte Absperreinrichtung, die die Leitung 17 öffnet bzw. schließt. Aus der Leitung 17 gelangt der vorgereinigte Altsand in einen Zwischenbehälter 8 und wird über einen Vibrationsförderer 9 einem Fließbettofen 10 zugeführt, in dem der Altsand einer thermischen Regenerierung unterzogen wird.

Es ist möglich, die Luftführung mittels bekannter, nicht dargestellter Einrichtungen, wie z.B. Klappen so zu regeln, daß keine Luft zum Blasrohr 4 gelangt und die Luftströmung nur durch die Öffnungen im Bodenblech 19 gelangt und im Reinigungsbehälter 2 der Gießereialtsand fluidisiert und vorgetrocknet wird. Die Zuführung der Blasluft zum Blasrohr 4 erfolgt dann erst nach einer gewissen Vortrocknung. Die über das Bodenblech 19 gleichmäßig verteilten Öffnungen, vorzugsweise quergebohrte Hohlschrauben oder Düsen, verteilen die Luftströmung über die gesamte Fläche gleichmäßig und verhindern ein Herunterfallen des Altsandes. Der gesamte Sandinhalt wird dadurch fluidisiert, so daß ein rascher Wärmeübergang zwischen Luft und Sand erfolgt und günstige Verhältnisse für eine Fließbettsichtung vorhanden sind.

Durch die im Reinigungsbehälter 2 herrschenden Druck- und Strömungsverhältnisse ist es möglich, abgeplatzte leichte Rest- und Wertstoffe über einen am Oberteil des Reinigungsbehälters 2 angebrachten Abzug 16 ohne großen zusätzlichen Aufwand abzuziehen.

Zu Beginn der Vorreinigung weisen die abgezogenen in einem nicht dargestellten Zyklon abgeschiedenen Rest- und Wertstoffe eine hohe Konzentration an Bentonit und Ganzkohlenstoff auf, die sofort wieder der Grünsandaufbereitung zugeführt werden. Nimmt jedoch der Anteil an Quarzunterkorn im Staub zu, wird der im Zyklon abgeschiedene Staub dem Fließbettofen 10 zur Verbrennung der organischen Bestandteile und Inertisierung der Reststoffe zugeführt.

In Figur 2 ist der prinzipiell gleichartig aufgebaute Reinigungsbehälter 2 im Anschluß an eine thermische Regenerierungsstufe, in Form eines Fließbettofens 10, dargestellt. Der heiße Altsand gelangt über einen Zwischenbehälter 11 in den Reinigungsbehälter 2, in diesem befindet sich oberhalb des mit Löchern versehenen Bleches 19 ein Wärmetauscher 12 zur Kühlung des heißen Altsandes. Prinzipiell arbeitet die pneumatisch-mechanische Nachreinigung wie die entsprechende Vorreinigung. Es wird jedoch über ein Gebläse 14 durch die Luftführung 3 kalte Luft in den Reinigungsbehälter 2 gefördert. Dadurch ist im Zusammenwirken mit dem Wärmetauscher 12 eine schnelle Kühlung des bis dahin heißen Altsandes gesichert. Durch die mehrmalige Beschleunigung des Altsandes im Blasrohr 4 und das nachfolgende Aufprallen auf die Umlenkhaube 5 wird gewährleistet, daß sich die noch an den Sandkörnern anhaftenden totgebrannten Bentonite ablösen. Nach einer vorgegebenen Zeit, also einer entsprechend definierten Anzahl von Zyklen, wird der Reinigungsvorgang beendet, dadurch wird erreicht, daß alle Quarzkörner in etwa der gleichen Reibbehandlung unterzogen worden sind. Ab diesem Moment kann nach Öffnung eines nicht dargestellten Ventiles der nunmehr vollständig gereinigte Gießereisand durch die Leitung 18 einem weiteren Zwischenbehälter 13 zugeführt werden und über einen pneumatischen Förderer 15 zur neuerlichen Form- bzw. Kernherstellung gelangen.

Da fast keine mechanisch beweglichen Teile vorhanden sind, tritt auch kein mechanischer Verschleiß auf, so daß nur ein geringer Wartungsaufwand zum Betreiben dieser Anlage erforderlich ist.

Durch die günstigen Regelungsmöglichkeiten und die Möglichkeit der Vorbestimmung der Reinigungszeit (Anzahl der Zyklen) ist gesichert, daß ein geringerer Anteil an Kornzerstörung auftritt. Der so gereinigte Gießereialtsand kann größtenfalls wiederum der Form- bzw. Kernherstellung, wie Neusand zugeführt werden.

Durch die Kombination mehrerer Arbeitsgänge in einem Anlagenteil ist ein ökonomischer Betrieb einer Gießereialtsandreinigungsanlage gewährleistet. So kann der Gießereialtsand in einer Vorreinigungsstufe gleichzeitig getrocknet, vorgewärmt, vorgereinigt und bei der pneumatisch-mechanischen Nachreinigung gleichzeitig gekühlt, nachgereinigt und gesichtet werden. Dadurch entfallen zusätzliche Einrichtungen, wie z.B. Zwischenförderanlagen, die bei anderen Anlagentypen erforderlich sind.

Für den kontinuierlichen Betrieb einer Gießereialtsandreinigungsanlage bietet es sich an, mindestens zwei entsprechende pneumatisch-mechanische Vor- und/oder Nachreinigungsanlagen in paraleller Anordnung vorzusehen, deren Kapazität entsprechend ausgelegt ist. Je nach erforderlicher Kapazität können entweder ein oder mehrere Blasrohre in den Reinigungsbehältern vorgesehen werden, durch die der Luftstrom den Altsand gegen eine oder mehrere Umlenkhaube bläst.

## Patentansprüche

1. Verfahren zur mechanischen Reinigung von Gießerei-Altsand mittels thermo-mechanischer Regenerierung, wobei der Gießereialtsand pneumatisch aus einem Behälter (2) mittels eines Luftstromes durch ein Blasrohr (4) gegen eine Umlenkhaube (5) geblasen wird,
**dadurch gekennzeichnet**,
daß der vor und/oder nach einer thermischen Behandlung in den Behälter (2) geführte Altsand oberhalb eines mit Öffnungen versehenen Bleches (19) mittels kalter oder heißer Luft, je nach Feuchtigkeit und/oder Temperatur fluidisiert und innerhalb einer Charge wiederholt gegen die Umlenkhaube (5) geblasen wird, bis eine ausreichende Reinigung erreicht ist, woraufhin der Gießereialtsand aus dem Behälter (2) abgelassen wird.

2. Verfahren nach Anspruch 1, dadurch gekennzeichnet, daß der Abstand zwischen Blasrohrende und Umlenkhaube geregelt wird.

3. Verfahren nach Anspruch 1 bis 2, dadurch gekennzeichnet, daß der Aufprallwinkel des Gießereialtsandes auf die Umlenkhaube geregelt wird.

4. Verfahren nach Anspruch 1 bis 3, dadurch gekennzeichnet, daß der pneumatische Förderdruck geregelt wird.

5. Verfahren nach Anspruch 1 bis 4, dadurch gekennzeichnet, daß die Rest- und Wertstoffe mit geringerer Masse als der Gießereialtsand durch eine im oberen Bereich des Behälters vorgesehene Öffnung abgezogen und rückgewonnen werden.

6. Verfahren nach Anspruch 1 bis 5, dadurch gekennzeichnet, daß zu Beginn der Luftstrom so geregelt wird, daß er lediglich durch Öffnungen eines Bodenbleches strömt und den Gießereialtsand fluidisiert und ihn dabei vortrocknet und erwärmt bzw. kühlt, ohne daß er in das Blasrohr gesaugt wird.

7. Verfahren nach Anspruch 1 bis 6, dadurch gekennzeichnet, daß der Gießereialtsand nach der thermischen Regenerierung bei seiner Nachreinigung im Behälter auf einen Wärmetauscher fällt und während der Verweilzeit im Behälter gekühlt wird.

8. Verfahren nach Anspruch 1 bis 7, dadurch gekennzeichnet, daß bei mechanisch-pneumatischer Vorreinigung der Gießereialtsand mit heißer Luft gegen die Umlenkhaube geblasen wird.

9. Verfahren nach Anspruch 1 bis 5 und 7, dadurch gekennzeichnet, daß der Gießereialtsand mit heißer Luft aus der thermischen Regenerierung mit einer Temperatur von mindestens 350 °C gegen die Umlenkhaube geblasen wird.

10. Verfahren nach Anspruch 1 bis 5 und 8, 9, dadurch gekennzeichnet, daß bei mechanischer Vorreinigung von deren Beginn bis zum Erreichen des Zeitpunktes, da der Anteil an Quarzunterkorn im Staub einen gewissen Wert erreicht hat, der Anteil an Bentonit und Ganzkohlenstoff, der über die im oberen Bereich vorgesehene Öffnung und einen nachgeschalteten Zyklon abgezogen wird, sofort der Grünsandaufbereitung zugeführt wird .

11. Verfahren nach Anspruch 1 bis 5 und 8, 9, dadurch gekennzeichnet, daß nach Erreichen des Zeitpunktes, da der Anteil des Quarzunterkorns im Staub zunimmt, der ausgeschiedene Staub dem Fließbettofen zur Verbrennung der organischen Bestandteile und Inertisierung der Reststoffe zugeführt wird.

## Claims

1. Process for mechanical purification of used foundry sand by means of thermo-mechanical regeneration, wherein the used foundry sand is blown pneumatically out of a container (2) against a deflection hood (5) by means of an air flow through a blow pipe (4), characterised in that the used sand directed into the container (2) before and/or after thermal treatment is fluidised above a metal sheet (19) provided with openings by means of cold or hot air, depending on humidity and/or temperature, and is repeatedly blown against the deflection hood (5) within a charge until adequate purification has been achieved, whereupon the used foundry sand is discharged from the container (2).

2. Process according to Claim 1, characterised in that the distance between the end of the blow pipe and the deflection hood is controlled.

3. Process according to Claims 1 and 2, characterised in that the angle of impact of the used foundry sand on the deflection hood is controlled.

4. Process according to Claims 1 to 3, characterised in that the pneumatic feed pressure is controlled.

5. Process according to Claims 1 to 4, characterised in that the residual materials and substances of value with lower mass than the used foundry sand are drawn off through an opening provided in the upper region of the container and reclaimed.

6. Process according to Claims 1 to 5, characterised in that the air flow is controlled initially so that it only flows through openings in a base plate and fluidises the used foundry sand, during which it predries and heats or cools the sand without it being sucked into the blow pipe.

7. Process according to Claims 1 to 6, characterised in that during after-purification in the container, the used foundry sand falls onto a heat exchanger after being thermally regenerated and is cooled in the container during the sojourn time.

8. Process according to Claims 1 to 7, characterised in that during mechanical-pneumatic initial purification, the used foundry sand is blown with hot air against the deflection hood.

9. Process according to Claims 1 to 5 and 7, characterised in that the used foundry sand is blown against the deflection hood with hot air from the thermal regeneration at a temperature of at least 350°C.

10. Process according to Claims 1 to 5 and 8, 9, characterised in that from the beginning of the mechanical initial purification to the time where the amount of undersize quartz particles in the dust reaches a specific value, the amount of bentonite and complete carbon drawn off via the opening provided in the upper region and via a cyclone connected downstream is immediately fed to the greensand preparation.

11. Process according to Claims 1 to 5 and 8, 9, characterised in that once the time has been reached where the amount of undersize quartz particles in the dust increases, the separated dust is fed to the fluidised bed furnace to combust the organic constituents and render the residual substances inert.

## Revendications

1. Procédé de nettoyage mécanique de sable de fonderie souillé par régénération thermomécanique, le sable souillé étant soufflé par voie pneumatique d'une cuve (2) contre une hotte de renvoi (5) à l'aide d'un courant d'air passant par un tube de soufflage (4), caractérisé en ce que le sable souillé acheminé dans la cuve avant et/ou après un traitement thermique est fluidisé sur une tôle perforée (19) à l'aide d'air froid ou chaud en fonction de l'humidité et/ou de la température et en ce qu'il est soufflé de manière répétée, à l'intérieur d'une charge, contre la hotte de renvoi (5) jusqu'à atteindre un nettoyage suffisant, après quoi le sable souillé est évacué de la cuve (2).

2. Procédé selon la revendication 1, caractérisé en ce qu'on règle la distance entre l'extrémité du tube de soufflage et la hotte de renvoi.

3. Procédé selon les revendications 1 et 2, caractérisé en ce qu'on règle l'angle d'impact du sable souillé sur la hotte de renvoi.

4. Procédé selon les revendications 1 à 3, caractérisé en ce qu'on règle la pression d'acheminement pneumatique.

5. Procédé selon les revendications 1 à 4, caractérisé en ce que les substances résiduaires et les substances valables de moindre masse que le sable souillé sont évacuées par une ouverture prévue dans la zone supérieure de la cuve et recyclées.

6. Procédé selon les revendications 1 à 5, caractérisé en ce qu'au début du courant d'air, on effectue un réglage tel que ce courant s'écoule seulement par des ouvertures d'une tôle de fond et fluidise le sable souillé en le préséchant et en le réchauffant ou en le refroidissant de la sorte, sans qu'il ne soit aspiré par le tube de soufflage.

7. Procédé selon les revendications 1 à 6, caractérisé en ce que le sable souillé, après la régénération thermique, tombe, lors de son post-nettoyage dans la cuve, sur un échangeur de chaleur et est refroidi au cours de son séjour dans la cuve.

8. Procédé selon les revendications 1 à 7, caractérisé en ce que, lors du pré-nettoyage mécanico-pneumatique, le sable souillé est soufflé contre la hotte de renvoi par de l'air chaud.

9. Procédé selon les revendications 1 à 5 et 7, caractérisé en ce que le sable souillé est soufflé contre la hotte de renvoi par de l'air chaud provenant de la régénération thermique à une température d'au moins 350°C.

10. Procédé selon les revendications 1 à 5 et 8 et 9, caractérisé en ce que, lors du pré-nettoyage mécanique, depuis son début jusqu'à un point où la fraction de déclassés inférieurs de quartz dans la poussière a atteint une certaine valeur, la fraction de bentonite et de carbone total, qui est retirée par l'ouverture ménagée dans la zone supérieure et un cyclone monté en aval, est acheminée immédiatement à la zone de préparation de sable vert.

11. Procédé selon les revendications 1 à 5, et 8 et 9, caractérisé en ce que, après avoir atteint le point où la fraction de déclassés inférieurs de quartz dans la poussière augmente, la poussière séparée est acheminée au four à lit fluidisé pour brûler les composants organiques et rendre inertes les matières résiduaires.
